# FASCICULE DE BREVET EUROPEEN

(11) **EP 2 238 518 B1**
(45) Date de publication et mention de la délivrance du brevet: **21.08.2013**
(21) Numéro de dépôt: 09706315.0
(22) Date de dépôt: 30.01.2009
(51) Int. Cl.: G04B 29/02, G04B 19/04, G04B 15/00, G04F 7/08

(54) **MOUVEMENT D'HORLOGERIE MODULAIRE**
MODULARES UHRWERK
MODULAR TIMEPIECE MOVEMENT

(30) Priorité: 31.01.2008 EP 08101185
(43) Date de publication de la demande: 13.10.2010
(73) Titulaire: CT Time S.A., 2301 La Chaux-de-Fonds (CH)
(72) Inventeur: MARTINEZ, Daniel, CH-2300 La Chaux-de-Fonds (CH); ORNY, Franck-Charles-Cyril, CH-2300 La Chaux-de-Fonds (CH); GIRARDIN, Johnny Frédéric, CH-2046 Fontaines (CH)
(74) Mandataire: GLN SA
(86) Numéro de dépôt international: PCT/EP2009/051052
(87) Numéro de publication internationale: WO 2009/095465

(56) Documents cités:
- EP-A- 0 354 194
- EP-A- 1 826 636
- CH-A- 72 648
- US-A1- 2007 097 794

## Description

### Domaine technique

La présente invention concerne un mouvement de pièce d'horlogerie comprenant un premier module muni d'un premier bâti et d'au moins un premier mobile monté rotatif sur le premier bâti, un deuxième module muni d'un deuxième bâti et d'au moins un deuxième mobile monté rotatif sur le deuxième bâti, les premiers et deuxième mobiles étant reliés cinématiquement l'un à l'autre, des moyens de positionnement et des moyens de fixation des modules l'un avec l'autre, associés au premier et au deuxième bâtis, lesdits moyens de positionnement étant disposés concentriquement à l'axe de rotation de l'un desdits premier ou deuxième mobiles et étant agencés pour permettre un positionnement relatif des deux modules en plusieurs positions angulaires en référence à l'axe de rotation du mobile auquel les moyens de positionnement sont concentriques.

### Etat de la technique

Un tel mouvement de pièce d'horlogerie est par exemple représenté dans la demande de brevet EP 0 354 194. Ce document décrit une pièce d'horlogerie comprenant un mouvement constituant un premier module monté dans un boitier et comportant un arbre définissant l'axe du mouvement. Ce premier module comprend une roue d'axe de rotation l'axe du mouvement, ladite roue constituant le premier mobile. La pièce comprend également un second module pour afficher l'heure, et comportant un arbre définissant l'axe du module. Ce second module comprend une roue coopérant avec la roue du mouvement, et constituant le second mobile. Le module d'affichage est fixé au boitier et au mouvement au moyen d'éléments d'accouplements qui sont disposés symétriquement autour de l'axe du boitier afin de permettre à l'axe du module d'affichage d'être disposé dans différentes positions présentant la même excentricité autour de l'axe du boitier.

Si le fabricant de mouvements souhaite positionner différemment d'autres éléments du mouvement que ceux du module d'affichage, il est nécessaire de concevoir une autre structure du mouvement et en conséquence une autre platine, dont les trous auront été adaptés pour cette nouvelle disposition. Ceci oblige le fabricant à concevoir, fabriquer et stocker autant de platines que de variantes de positionnement des différents éléments.

D'autres solutions ont été proposées afin de pouvoir faire varier l'affichage des heures. Ainsi, des platines "multifonctions" ont été développées. Une telle platine est par exemple décrite dans la demande de brevet EP 1 826 636. La platine est conçue de sorte que différents cadrans complémentaires et les mécanismes d'affichage correspondants peuvent être présents ou non sur le cadran principal autour des aiguilles d'affichage de l'heure, en fonction des souhaits du fabricant. Toutefois, cette solution oblige à positionner toujours aux mêmes endroits les affichages que l'on souhaite utiliser. Si l'on souhaite changer la disposition des affichages complémentaires, il est, là encore, nécessaire de prévoir autant de platines que de variantes de positionnement des différents éléments.

FR 2 174 121 décrit un mouvement de pièce d'horlogerie dans lequel un mouvement de base comporte des organes de la mise à l'heure, du remontage, de la force motrice, de la transmission et de l'indication de l'heure. Cette base comprend également un logement destiné à recevoir un organe correspondant à un système d'échappement.

Un but de la présente invention est donc de pallier ces inconvénients, en proposant un mouvement de pièce d'horlogerie permettant de varier la disposition des différents affichages en fonction des souhaits du fabricant, en utilisant la même platine, et sans avoir à modifier sa conception.

### Divulgation de l'invention

A cet effet, et conformément à la présente invention selon la revendication 1, il est proposé un mouvement de pièce d'horlogerie comprenant un premier module muni d'un premier bâti et d'au moins un premier mobile monté rotatif sur le premier bâti, un deuxième module muni d'un deuxième bâti et d'au moins un deuxième mobile monté rotatif sur le deuxième bâti, les premier et deuxième mobiles étant reliés cinématiquement l'un à l'autre, des moyens de positionnement et des moyens de fixation des modules l'un avec l'autre, associés au premier et au deuxième bâtis, lesdits moyens de positionnement étant disposés concentriquement à l'axe de rotation de l'un desdits premier ou deuxième mobiles et étant agencés pour permettre un positionnement relatif des deux modules en plusieurs positions angulaires en référence à l'axe de rotation du mobile auquel les moyens de positionnement sont concentriques.

Selon l'invention, l'un desdits premier et deuxième modules est un module de base comprenant une platine et un barillet, ledit barillet constituant le premier, respectivement le deuxième mobile.

Ainsi, le fabricant n'a plus qu'un seul type de modules à fabriquer et à stocker. Les différents modèles de mouvement sont réalisés à partir des mêmes premier et deuxième modules et diffèrent en modifiant le positionnement relatif des deux modules selon différentes positions angulaires de l'un par rapport à l'autre.

D'une manière avantageuse, lesdits moyens de positionnement peuvent comprendre une pluralité d'orifices répartis concentriquement au premier mobile, et au moins un pied agencé pour pouvoir être engagé dans lesdits orifices, les orifices et le pied étant disposés les uns sur le bâti du premier module, les autres sur le bâti du second, et agencés pour coopérer avec les moyens de fixation. En particulier, les moyens de positionnement peuvent comprendre des piliers fixés sur le bâti du deuxième module et prolongés par un pied agencé pour être engagé dans l'un des orifices répartis sur le bâti du premier module.

Selon les variantes, lesdits orifices peuvent présenter la forme de segments annulaires oblongs continus ou être discrets, de forme à symétrie axiale, ronde par exemple.

D'une manière avantageuse, le mouvement selon l'invention peut comprendre en outre des moyens d'affichage de l'heure et des minutes, et des organes de positionnement desdits moyens d'affichage de l'heure et des minutes, disposés concentriquement au premier mobile et agencés pour permettre un positionnement des moyens d'affichage de l'heure et des minutes selon plusieurs positions angulaires autour du premier mobile.

Dans ce cas, le mouvement peut comprendre des moyens de liaison agencés pour permettre une liaison cinématique entre le premier mobile et les moyens d'affichage de l'heure et des minutes, quelle que soit la position des moyens d'affichage de l'heure et des minutes autour du premier mobile.

Le mouvement peut comprendre également un mécanisme de mise à l'heure agencé pour coopérer avec les moyens d'affichage de l'heure et des minutes, quelle que soit la position des moyens d'affichage de l'heure et des minutes autour du premier mobile.

Selon un mode de réalisation préféré, le premier module peut être un module de base comprenant une platine présentant un axe central, et un barillet, ledit barillet constituant le premier mobile. De préférence, le barillet est monté sur l'axe central de la platine.

D'une manière avantageuse, les moyens d'affichage de l'heure et des minutes peuvent être reliés cinématiquement au barillet, sans liaison cinématique avec le deuxième-module.

Le deuxième module peut comprendre au moins un rouage de finissage relié cinématiquement au premier mobile et dont l'un des différents mobiles peut constituer le deuxième mobile. En particulier lorsque le barillet est monté au centre de la platine, le rouage de finissage peut être relié cinématiquement au barillet, et la roue de grande moyenne peut constituer le deuxième mobile.

La présente invention concerne également une pièce d'horlogerie comprenant un mouvement tel que décrit ci-dessus.

### Brève description des dessins

D'autres caractéristiques de la présente invention apparaîtront plus clairement à la lecture de la description qui va suivre, faite en référence aux dessins annexés, dans lesquels:
- la figure 1 est une vue de dessous d'un mouvement selon l'invention,
- la figure 2 est une vue en perspective d'un deuxième module selon l'invention,
- la figure 3 est une vue de dessus d'une variante d'un mouvement selon l'invention, les aiguilles étant à 3h,
- la figure 4 est une vue similaire à la figure 3, mais les aiguilles étant dans une autre position,
- la figure 5 est une vue similaire à la figure 4, mais l'aiguille des secondes étant au centre,
- la figure 6 est une vue de dessus d'une autre variante d'un mouvement selon l'invention, les aiguilles étant au centre,
- la figure 7 est une vue similaire à la figure 6, mais l'aiguille des secondes étant à 6 h, et
- la figure 8 représente une vue en coupe du pilier utilisé dans l'invention pour l'assemblage des modules.

### Mode(s) de réalisation de l'invention

Une première variante d'un mouvement de pièce d'horlogerie est représentée sur les figures 1 à 5.

Selon cette variante, le mouvement 1 comprend un premier module, appelé par la suite module de base 2, qui comprend une platine 3 partie d'un premier bâti, et un barillet 4 renfermant un ressort et constituant le premier mobile, monté rotatif sur l'axe central 5 de la platine 3. Il est bien évident que la platine peut être de forme tonneau ou barrette, le barillet pouvant être décalé par rapport au centre.

Dans la variante représentée, le module de base 2 comprend également une tige de remontoir 6 assurant de manière classique les fonctions de remontage du ressort de barillet et de mise à l'heure des aiguilles. Pour cela, la tige de remontoir 6 comprend par exemple un pignon de remontoir 7 et un pignon coulant 8 permettant de mettre en oeuvre l'une ou l'autre des fonctions de la tige de remontoir 6.

Il est bien évident que, dans d'autres variantes de l'invention, la tige de remontoir peut appartenir à un autre module, indépendant du module de base 2.

En référence plus particulièrement à la figure 1, le mécanisme de remontage du ressort de barillet est classique. Il comprend plus spécifiquement une roue à rochet 9 et un cliquet 9a coopérant avec la roue à rochet 9 pour l'empêcher de reculer, la roue à rochet 9 étant en liaison cinématique avec le pignon de remontoir 7 au moyen d'un train de renvois 10. Ce mécanisme est connu de l'homme du métier et ne sera pas décrit plus en détail.

Le mouvement 1 selon l'invention comprend un deuxième module, appelé par la suite module de finissage 15, représenté plus particulièrement sur la figure 2.

Ce module de finissage 15 comprend une plaque de module de finissage supérieure 16 et une plaque de module de finissage inférieure 17, en forme de secteur annulaire, constituant le deuxième bâti. Un rouage de finissage, comprenant une roue de grande moyenne 18, une roue de petite moyenne 19 et une roue de seconde 20 et les pignons associés, est monté rotatif entre les plaques de module de finissage supérieure 16 et inférieure 17. Le pignon de grande moyenne est agencé pour engrener avec le barillet 4 et constitue, avec la roue de grande moyenne, le deuxième mobile. Entre les plaques de module de finissage supérieure 16 et inférieure 17 est également monté rotatif un mobile d'échappement 21. Le module de finissage 15 comprend en outre une ancre 22 montée rotative entre un pont d'ancre 23 et la plaque de module de finissage inférieure 17, et un balancier-spiral 24 monté rotatif entre un coq 25 et la plaque de module de finissage inférieure 17. Tous ces éléments sont connus en soi et ne seront pas décrits plus en détails.

Le module de finissage 15 est monté sur la face inférieure de la platine 3 grâce à des moyens de positionnement et à des moyens de fixation associés à la platine 3 du module de base 2 et au bâti du module de finissage 15.

Conformément à l'invention, lesdits moyens de positionnement du module de finissage comprennent:
- une pluralité d'orifices 30 réalisés sur la platine, répartis concentriquement au barillet 4, et agencés pour pouvoir disposer le module de finissage 15 autour du barillet 4 selon différentes positions angulaires,
- plusieurs piliers 31 fixés au bâti du module de finissage 15 et comprenant chacun un pied 32 agencé pour pouvoir être engagé dans l'un des orifices 30 de la platine 3, choisi en fonction du positionnement souhaité du module de finissage 15.

Comme le montre plus précisément la figure 8, le pilier 31 est fixé à la plaque de module de finissage supérieure 16 au moyen d'une vis 33. D'une manière astucieuse, le pilier 31 est prolongé par son pied 32 agencé de manière à pouvoir être engagé tout d'abord dans un orifice de la plaque de module de finissage inférieure 17 puis ajusté dans un orifice 30 de la platine 3 en regard. L'ensemble est maintenu par une vis 34. Le pilier 31 et son pied 32 sont agencés pour coopérer avec les vis 33 et 34, qui constituent les moyens de fixation des modules 2 et 15 l'un avec l'autre.

Les orifices 30 présentent la forme de segments oblongs continus. Il est bien évident qu'ils peuvent également être discrets, et présenter par exemple la forme de trous circulaires répartis sur tout le pourtour de la platine 3 concentriquement au barillet 4, avec une périodicité telle que les pieds 32 peuvent y être engagés dans plusieurs positions.

En référence plus spécifiquement aux figures 3 à 5, le mouvement 1 selon l'invention comprend en outre des moyens d'affichage de l'heure et des minutes, et des organes de positionnement de ces moyens d'affichage, -disposés concentriquement au barillet 4 et agencés pour permettre un positionnement des moyens d'affichage de l'heure et des minutes selon plusieurs positions angulaires autour du barillet 4.

Les moyens d'affichage de l'heure et des minutes comprennent des moyens de liaison assurant la liaison cinématique avec le barillet 4, quelle que soit la position des moyens d'affichage de l'heure et des minutes autour du barillet 4.

En référence plus spécifiquement à la figure 3, qui représente une première position possible des moyens d'affichage de l'heure et des minutes placés à 3 heures, les moyens d'affichage de l'heure et des minutes comprennent une aiguille des heures 40 portée par une roue des heures 41, une aiguille des minutes 42 portée par une chaussée 43, qui est assemblée à un pignon 44 par lanternage. Le pignon 44 est agencé pour engrener avec le barillet 4. Par ailleurs, il est prévu une roue de minuterie 45 et un pignon de minuterie 46 montés rotatifs sur l'axe 5 de la platine 3 qui assurent la liaison cinématique entre le barillet 4 et les moyens d'affichage de l'heure et des minutes, sans liaison avec le rouage de finissage. Le pignon de minuterie 46 est agencé pour engrener avec la roue des heures 41 et la roue de minuterie 45 est agencée pour engrener avec la chaussée 43.

Les organes de positionnement 47 comportent un axe destiné à porter le pignon lanterné 44 et la chaussée 43, et des orifices circulaires répartis en arc de cercle sur la platine 3 autour du barillet 4 et agencés pour recevoir cet axe, selon différentes positions par rapport au barillet 4.

Dans cette variante, la seconde est affichée au moyen d'une aiguille des secondes 48 portée par la roue de seconde 20 du module de finissage 15, et munie d'un axe 50. Le module de finissage 15 a été positionné sur la platine 3 à l'endroit approprié pour obtenir la position souhaitée de la roue de seconde 20. Il est alors prévu dans la platine 3 un dégagement 49 permettant le passage de l'axe 50 de l'aiguille des secondes 48. Le dégagement 49 est en forme de segment annulaire, concentrique au barillet 4, afin de pouvoir modifier la position de l'aiguille des secondes 48 en fonction de la position du module de finissage 15, comme on le verra plus tard.

Il est prévu également un mécanisme de mise à l'heure agencé pour coopérer avec les moyens d'affichage de l'heure et des minutes, quelle que soit la position des ces moyens autour du barillet 4.

Ce mécanisme comprend de manière classique la tige de remontoir 6, des éléments permettant le déplacement du pignon coulant 8 jusqu'à ce qu'il engrène avec un premier renvoi 51. Celui-ci engrène avec un deuxième renvoi 52 qui est agencé pour engrener avec la chaussée 43.

Lors de la marche normale du mouvement 1, le barillet 4 engrène avec le pignon lanterné 44 qui est alors solidaire de la chaussée 43 qui entraine l'aiguille des minutes 42. La chaussée 43 engrène avec la roue de minuterie 45 et son pignon de minuterie 46 engrène avec la roue des heures 41 qui entraine l'aiguille des heures 40.

Pour la mise à l'heure, le pignon coulant 8 de la tige de remontoir 6 est positionné de manière à engrener avec le renvoi 51, qui engrène avec le renvoi 52. Pour le réglage des minutes, ce dernier engrène avec la chaussée 43 qui, à cause du lanternage, tourne sur le pignon lanterné 44 sans l'entrainer. La chaussée 43 engrène avec la roue de minuterie 45 entrainant le pignon de minuterie 46 qui coopère avec la roue des heures 41 pour le réglage des heures.

Il est bien évident que le nombre de renvois peut varier en fonction des dimensions et de la disposition des moyens d'affichage de l'heure et des minutes.

La figure 4 montre par exemple un mouvement pour lequel les moyens d'affichage de l'heure et des minutes ont été placés dans une autre position que celle représentée sur la figure 3, en disposant l'axe de la chaussée 43 et du pignon lanterné 44 dans un autre orifice 47 autour du barillet 4. Toutes les pièces sont identiques à celles représentées sur la figure 3. En outre, il est prévu un renvoi supplémentaire 53 qui assure la liaison cinématique entre le deuxième renvoi 52 et la roue de minuterie 45.

Il est possible de placer l'aiguille des secondes 48 au centre de la platine 3, comme cela est représenté sur la figure 5, les autres références étant par ailleurs identiques à celles des figures 3 et 4. Dans ce cas, il est prévu un renvoi 54 coopérant avec la roue de seconde 20 du module de finissage 15 - et une roue de seconde 55 montée rotative au centre de la platine 3.

Les figures 6 et 7 représentent une autre variante d'un mouvement selon l'invention, pour lequel les moyens d'affichage de l'heure et des minutes se situent au centre de la platine 3. Dans ce cas, lesdits moyens d'affichage de l'heure et des minutes comprennent une aiguille des heures 60 portée par la roue des heures 61, une aiguille des minutes 62 portée par la chaussée 63. Le barillet 4 coopère avec un pignon 64 assemblé à un renvoi 67 par lanternage. Le renvoi 67 engrène avec une roue de minuterie 65 solidaire d'un pignon de minuterie 66, qui forment ensemble un mobile de minuterie pouvant être monté rotatif dans un des orifices prévus sur la platine 3. Le pignon de minuterie 66 est agencé pour engrener avec la roue des heures 61 et la roue de minuterie 65 est agencée pour engrener avec la chaussée 63.

L'aiguille des secondes 68 est également placée au centre de la platine 3. Pour cela, le module de finissage 15 a été déplacé et positionné sur la platine 3 de sorte que la roue de seconde 20 soit à 6 h. Il est alors prévu un renvoi 69 coopérant avec la roue de seconde 20 du module de finissage 15 et une roue de seconde 70 montée rotative au centre de la platine 3.

Dans la variante représentée sur la figure 7, les références étant identiques à celles de la figure 6, l'aiguille des secondes 68 est par exemple positionnée à 6h et est directement portée par la roue de seconde 20 du module de finissage 15. Le renvoi 69 et la roue de seconde 70 ne sont alors plus nécessaires.

Selon l'invention, l'aiguille des secondes peut occuper différentes positions par rapport au barillet 4. Pour cela, le module de finissage 15 peut être disposé sur la face inférieure de la platine 3, selon différentes positions, autour du barillet 4, en introduisant les pieds 32 des piliers 31 du module de finissage 15 dans les orifices 30 de la platine 3 aux emplacements souhaités, et en les vissant au moyen des vis 33 et 34.

Par ailleurs, les moyens d'affichage de l'heure et des minutes peuvent être disposés sur la face supérieure de la platine 3, selon différentes positions, autour du barillet 4, en introduisant l'axe de la chaussée dans l'orifice de la platine 3 à l'emplacement souhaité.

Ainsi, le mouvement peut présenter différentes configurations, en utilisant une seule platine et en modifiant un minimum de pièces.

Dans la variante représentée ici, le module de finissage et les moyens d'affichage de l'heure sont de part et d'autre de la platine, mais il est bien évident qu'ils peuvent être disposés du même côté. Le mouvement peut également comprendre un affichage rétrograde d'un côté ou de l'autre de la platine.

L'homme du métier sait adapter les dimensions et le nombre de dents des différents mobiles et renvois pour respecter les liaisons cinématiques entre les différents éléments et les vitesses de rotation des différents mobiles, quelles que soient les positions du module de finissage et des moyens d'affichage de l'heure et des minutes, autour du barillet.

Il est bien évident que les modules peuvent présenter d'autres fonctions, tels que des modules de réserve de marche, des modules d'affichage de date, de fuseaux horaires, ou des modules de chronographe, comprenant un mobile en liaison cinématique par exemple avec le barillet. Ces modules peuvent alors être utilisés séparément ou en combinaison, et être disposés sur la platine ou par rapport à d'autres modules sans qu'il soit nécessaire de changer de platine ou de modules.

Il est bien évident également que l'invention n'est pas limitée à l'exemple décrit, et que le module de base comprenant le barillet peut être positionné de sorte que le barillet n'est pas au centre du mouvement. De même il est bien évident que les moyens de positionnement des modules peuvent être disposés concentriquement à l'axe de rotation du mobile d'un autre module, différent du barillet, le module comprenant le barillet pouvant alors occuper plusieurs positions angulaires en référence à l'axe de rotation de ce mobile auquel les moyens de positionnement sont concentriques.

Ainsi, grâce aux caractéristiques que présente le mouvement selon l'invention, il est possible de réaliser des mouvements permettant l'affichage de différentes fonctions, en combinaisons ou de manière indépendantes les unes des autres, l'affichage pouvant être assuré en différents endroits du cadran, sans pour autant devoir apporter des modifications au bâti.

## Revendications

1. Mouvement (1) de pièce d'horlogerie comprenant un premier module muni d'un premier bâti (3) et d'au moins un premier mobile (4) monté rotatif sur le premier bâti, un deuxième module (15) muni d'un deuxième bâti et d'au moins un deuxième mobile (18) monté rotatif sur le deuxième bâti, les premier et deuxième mobiles étant reliés cinématiquement l'un à l'autre, l'un desdits premier et deuxième modules étant un module de base comprenant une platine (3) et un barillet (4), ledit barillet (4) constituant le premier, respectivement le deuxième mobile, ledit mouvement comprenant encore des moyens de positionnement (30) et des moyens de fixation (33) des modules l'un avec l'autre, associés au premier et au deuxième bâtis, lesdits moyens de positionnement étant disposés concentriquement à l'axe de rotation de l'un desdits premier ou deuxième mobiles, **caractérisé en ce que** lesdits moyens de positionnement sont agencés pour permettre un positionnement relatif des deux modules en plusieurs positions angulaires en référence à l'axe de rotation (5) du mobile auquel les moyens de positionnement sont concentriques.

2. Mouvement (1) selon la revendication 1, **caractérisé en ce que** lesdits moyens de positionnement comprennent une pluralité d'orifices (30) répartis concentriquement au premier mobile, et au moins un pied (32) agencé pour pouvoir être engagé dans lesdits orifices (30), les orifices (30) et le pied (32) étant disposés les uns sur le bâti du premier module, les autres sur le bâti du second, et agencés pour coopérer avec les moyens de fixation.

3. Mouvement (1) selon la revendication 2, **caractérisé en ce que** lesdits moyens de positionnement comprennent des piliers (31) fixés sur le bâti du deuxième module et prolongés par un pied (32) agencé pour être engagé dans l'un des orifices (30) répartis sur le bâti du premier module.

4. Mouvement (1) selon l'une quelconque des revendications 2 à 3, **caractérisé en ce que** lesdits orifices (30) ont la forme de segments annulaires oblongs continus.

5. Mouvement selon l'une quelconque des revendications 2 à 3, **caractérisé en ce que** lesdits orifices sont discrets.

6. Mouvement selon l'une quelconque des revendications précédentes, **caractérisé en ce qu'**il comprend en outre des moyens d'affichage de l'heure et des minutes, et des organes de positionnement (47) des moyens d'affichage de l'heure et des minutes, disposés concentriquement au premier mobile, et agencés pour permettre un positionnement des moyens d'affichage de l'heure et des minutes selon plusieurs positions angulaires autour du premier mobile.

7. Mouvement selon la revendication 6, **caractérisé en ce qu'**il comprend un mécanisme de mise à l'heure agencé pour coopérer avec les moyens d'affichage de l'heure et des minutes, quelle que soit.la position des moyens d'affichage de l'heure et des minutes autour du premier mobile.

8. Mouvement selon l'une quelconque des revendications précédentes, **caractérisé en ce que** le premier module est un module de base comprenant une platine (3) présentant un axe central (5) et un barillet (4), ledit barillet (4) constituant le premier mobile.

9. Mouvement selon la revendication 8, **caractérisé en ce que** le barillet (4) est monté sur l'axe central (5) de la platine (3).

10. Mouvement selon l'une quelconque des revendications 8 et 9, **caractérisé en ce que** les moyens d'affichage de l'heure et des minutes sont reliés cinématiquement uniquement au barillet (4).

11. Mouvement selon l'une quelconque des revendications précédentes, **caractérisé en ce que** le deuxième module comprend au moins un rouage de finissage relié cinématiquement au premier mobile et dont l'un des différents mobiles peut constituer le deuxième mobile.

12. Pièce d'horlogerie **caractérisée en ce qu'**elle comprend un mouvement selon l'une quelconque des revendications 1 à 11.

## Patentansprüche

1. Uhrwerk (1) einer Uhr, das ein erstes Modul, das mit einem ersten Gestell (3) und mindestens einem ersten Drehteil (4), das drehbar auf dem ersten Gestell montiert ist, ausgestattet ist, ein zweites Modul (15), das mit einem zweiten Gestell und mindestens einem zweiten Drehteil (18), das drehbar auf dem zweiten Gestell montiert ist, ausgestattet ist, umfasst, wobei das erste und zweite Drehteil miteinander kinematisch verbunden sind, wobei eines vom ersten und zweiten Modul ein Basismodul ist, das eine Werkplatte (3) und ein Federhaus (4) umfasst, wobei das Federhaus (4) das erste beziehungsweise das zweite Drehteil bildet, wobei das Uhrwerk weiterhin Positionierungsmittel (30) und Befestigungsmittel (33) der Module aneinander umfasst, die dem ersten und dem zweiten Gestell zugeordnet sind, wobei die Positionierungsmittel konzentrisch zur Rotationsachse des einen von dem ersten oder zweiten Drehteil angeordnet sind, **dadurch gekennzeichnet, dass** die Positionierungsmittel ausgebildet sind, um eine relative Positionierung der zwei Module in mehreren Winkelpositionen in Bezug auf die Rotationsachse (5) des Drehteils zu erlauben, zu der die Positionierungsmittel konzentrisch sind.

2. Uhrwerk (1) nach Anspruch 1, **dadurch gekennzeichnet, dass** die Positionierungsmittel eine Vielzahl von Öffnungen (30) umfassen, die konzentrisch zum ersten Drehteil verteilt sind, und mindestens einen Fuß (32), der ausgebildet ist, um in die Öffnungen (30) eingesetzt zu sein, wobei die Öffnungen (30) und der Fuß (32) jeweils auf dem Gestell des ersten Moduls und auf dem Gestell des zweiten Moduls angeordnet sind und ausgebildet, um mit den Befestigungsmitteln zusammenzuarbeiten.

3. Uhrwerk (1) nach Anspruch 2, **dadurch gekennzeichnet, dass** die Positionierungsmittel Säulen (31) umfassen, die auf dem Gestell des zweiten Moduls befestigt sind und von einem Fuß (32) verlängert werden, der ausgebildet ist, um in eine der Öffnungen (30) eingesetzt zu sein, die auf dem Gestell des ersten Moduls verteilt sind.

4. Uhrwerk (1) nach einem der Ansprüche 2 bis 3, **dadurch gekennzeichnet, dass** die Öffnungen (30) die Form kontinuierlicher länglicher ringförmiger Segmente haben.

5. Uhrwerk nach einem der Ansprüche 2 bis 3, **dadurch gekennzeichnet, dass** die Öffnungen unterschiedlich sind.

6. Uhrwerk nach einem der vorangehenden Ansprüche, **dadurch gekennzeichnet, dass** es ferner Anzeigemittel der Stunde und der Minuten und Positionierungsorgane (47) der Anzeigemittel der Stunde und der Minuten umfasst, die konzentrisch zum ersten Drehteil angeordnet und ausgebildet sind, um eine Positionierung der Anzeigemittel der Stunde und der Minuten gemäß mehreren Winkelpositionen um das erste Drehteil zu erlauben.

7. Uhrwerk nach Anspruch 6, **dadurch gekennzeichnet, dass** es einen Zeigerstellungsmechanismus umfasst, der ausgebildet ist, um unabhängig von der Position der Anzeigemittel der Stunde und der Minuten um das erste Drehteil mit den Anzeigemitteln der Stunde und der Minuten zusammenzuarbeiten.

8. Uhrwerk nach einem der vorangehenden Ansprüche, **dadurch gekennzeichnet, dass** das erste Modul ein Basismodul ist, das eine Werkplatte (3) umfasst, die eine zentrale Achse (5) und ein Federhaus (4) aufweist, wobei das Federhaus (4) das erste Drehteil darstellt.

9. Uhrwerk nach Anspruch 8, **dadurch gekennzeichnet, dass** das Federhaus (4) auf der zentralen Achse (5) der Werkplatte (3) montiert ist.

10. Uhrwerk nach einem der Ansprüche 8 und 9, **dadurch gekennzeichnet, dass** die Anzeigemittel der Stunde und der Minuten kinematisch nur mit dem Federhaus (4) verbunden sind.

11. Uhrwerk nach einem der vorangehenden Ansprüche, **dadurch gekennzeichnet, dass** das zweite Modul mindestens ein Räderwerk umfasst, das kinematisch mit dem ersten Drehteil verbunden ist und von dem eines der verschiedenen Drehteile das zweite Drehteil darstellen kann.

12. Uhr, **dadurch gekennzeichnet, dass** sie ein Uhrwerk nach einem der Ansprüche 1 bis 11 umfasst.

## Claims

1. A timepiece movement (1) comprising a first module provided with a first frame (3) and at least one first wheel (4) rotatably mounted on the first frame, a second module (15) provided with a second frame and at least one second wheel (18) rotatably mounted on said second frame, the first and second wheels being kinematically connected to each other, one of said first and second modules being a basic module comprising a plate (3) and a barrel (4), said barrel (4) making up the first, second wheel, respectively, said movement further comprising positioning means (30) and fastening means (33) for the modules with respect to one another, associated with the first and second frames, said positioning means being positioned concentrically to the axis of rotation of one of the first or second wheels, **characterized in that** said positioning means are arranged to allow relative positioning of the two modules in several angular positions in reference to the axis of rotation (5) of the wheel to which the positioning means are concentric.

2. The movement (1) according to claim 1, **characterized in that** said positioning means comprise a plurality of orifices (30) distribute concentrically to the first wheel, and at least one foot (32) arranged to be able to be engaged in said orifices (30), the orifices (30) and the foot (32) being positioned for the former on the frame of the first module, and the latter on the frame of the second, and arranged to cooperate with the fastening means.

3. The movement (1) according to claim 2, **characterized in that** said positioning means comprise pillars (31) fastened on the frame of the second module and extended by a foot (32) arranged to be engaged in one of the orifices (30) distributed on the frame of the first module.

4. The movement (1) according to any one of claims 2 to 3, **characterized in that** said orifices (30) assume the form of continuous oblong annular segments.

5. The movement according to any one of claims 2 to 3, **characterized in that** said orifices are discrete.

6. The movement according to any one of the preceding claims, **characterized in that** it further comprises means for displaying the hour and minutes, and positioning members (47) of the means for displaying the hour and minutes, positioned concentrically to the first wheel, and arranged to allow positioning of the means for displaying the hour and minutes in several angular positions around the first wheel.

7. The movement according to claim 6, **characterized in that** it comprises a setting mechanism arranged to cooperate with the means for displaying the hour and minutes, irrespective of the position of the means for displaying the hour and minutes around the first wheel.

8. The movement according to any one of the preceding claims, **characterized in that** the first module is a basic module comprising a plate (3) having a central axis (5) and a barrel (4), said barrel (4) making up the first wheel.

9. The movement according to claim 8, **characterized in that** the barrel (4) is mounted on the central axis (5) of the plate (3).

10. The movement according to any one of claims 8 and 9, **characterized in that** the means for displaying the hour and minutes are kinematically connected only to the barrel (4).

11. The movement according to any one of the preceding claims, **characterized in that** the second module comprises at least one going train kinematically connected to the first wheel and whereof one of the different wheels may make up the second wheel.

12. A timepiece, **characterized in that** it comprises a movement according to any one of claims 1 to 11.
